# EUROPÄISCHE PATENTSCHRIFT

(11) **EP 2 865 630 B1**
(45) Veröffentlichungstag und Bekanntmachung des Hinweises auf die Patenterteilung: **28.10.2015**
(21) Anmeldenummer: 13190538.2
(22) Anmeldetag: 28.10.2013
(51) Int. Cl.: B66C 6/00, B23K 37/02, B21C 37/08, E04C 3/04, E04C 3/06

(54) **Vorrichtung und Verfahren zur Herstellung eines Kastenträgers**
Method and device for producing a box girder
Dispositif et procédé de fabrication d'une poutre en caisson

(43) Veröffentlichungstag der Anmeldung: 29.04.2015
(73) Patentinhaber: Abus Kransysteme GmbH, 51647 Gummersbach (DE)
(72) Erfinder: Bube, Eckhard, 51647 Gummersbach (DE); Volkmer, Dirk, 51647 Gummersbach (DE); Martens, Willi, 51702 Bergneustadt (DE)
(74) Vertreter: Patentanwälte Dörner & Kötter PartG mbB

(56) Entgegenhaltungen:
- WO-A1-94/02281
- DE-A1-102004 022 743
- GB-A- 1 360 730
- US-A- 4 807 797

## Beschreibung

Die Erfindung betrifft eine Vorrichtung zur Herstellung eines Kastenträgers für eine Laufkrananlage nach dem Patentanspruch 1. Die Erfindung betrifft weiterhin ein Verfahren zur Herstellung eines Kastenträgers für eine Krananlage nach dem Patentanspruch 12.

In Laufkrananlagen kommen als Kranbrücken häufig Kastenprofile zum Einsatz. Zur Herstellung dieser Kastenprofile sind unterschiedliche Verfahren bekannt. Eine Fertigungsmöglichkeit besteht darin, ein Blech U-förmig zu kanten und es nachfolgend mit einem Deckblech zu verschließen. Dabei ist die Länge des resultierenden herstellbaren Profils wesentlich durch die Größe der Kantbank bestimmt. Eine weitere Möglichkeit besteht darin, ein Kastenprofil durch eine Profilieranlage zu formen und dieses mittels einer Längsschweißnaht zu verschließen. Insbesondere für Kastenprofile größerer Dimensionen hat sich als Fertigungsmethode das Zusammenfügen von vier Einzelblechen etabliert. Um die Bleche bei der Abfolge der einzelnen Fertigungsschritte eindeutig zu positionieren, werden hierbei Schottbleche in die Kastenkonstruktion eingebracht, welche im Wesentlichen in gleichen Abständen zueinander positioniert werden. Die Einzelbleche werden um die Bleche positioniert und mit diesen verschweißt, wodurch die Einhaltung der Geometrie des Kastenprofils gewährleistet ist.

Eine Vorrichtung und ein Verfahren zum Herstellen eines Kastenträgers durch Zusammenfügen von vier Einzelblechen ist z.B. in der Patentschrift US 4,807,797 offenbart.

Nachteilig an den vorbekannten Fertigungsverfahren ist, dass das schweißtechnische Zusammenfügen der Schottbleche sowie der Seitenwände und des Deckels des Kastenprofils sehr zeitintensiv ist und eine Vielzahl von Positionier- und Ausrichttätigkeiten erfordert.

Hier will die Erfindung Abhilfe schaffen. Der vorliegenden Erfindung liegt die Aufgabe zugrunde, eine Vorrichtung sowie ein Verfahren zur Herstellung eines Kastenträgers für eine Laufkrananlage zu schaffen, das eine aufwand- und zeitminimierte Fertigung von Kastenprofilen ermöglicht. Gemäß der Erfindung wird diese Aufgabe durch eine Vorrichtung mit den Merkmalen des Patentanspruchs 1 gelöst.

Mit der Erfindung ist eine Vorrichtung zur Herstellung eines Kastenträgers für eine Laufkrananlage geschaffen, die eine aufwand- und zeitminimierte Fertigung von Kastenträgern ermöglicht. Durch die Anordnung einer ortsfesten Matrize mit einer innerhalb dieser Matrize beweglich angeordneten Patrize, zwischen denen ein umlaufender Spalt zur Einbringung von Blechen gebildet ist, die in zwischen Matrize und Patrize angeordneter Position einen Kasten ausbilden ist eine eindeutige Positionierung der Bleche ermöglicht. Die Anordnung von Schottblechen in die Kastenkonstruktion zur definierten Positionierung ist nicht erforderlich. Dabei ist die Matrize mit einem Seil verbunden, über welches diese horizontal in Position innerhalb der Matrize gehalten ist.

In Weiterbildung der Erfindung ist die Matrize durch wenigstens einen in Höhe und/oder Breite verstellbaren Rahmen gebildet. Vorteilhaft sind zwei oder mehrere Matrizenrahmen in Folge angeordnet. Hierdurch können die noch nicht miteinander verbundenen Bleche als bereits geführte Kastenträger in ihrer Geometrie verändert werden. So kann beispielsweise durch das Verdrehen zweier Rahmen zueinander ein schraubenförmiger Kasten erzeugt werden.

Bevorzugt sind wenigstens drei parallel zueinander beabstandete Rahmen angeordnet, wobei wenigstens ein mittlerer Rahmen eine gegenüber den übrigen Rahmen verschiedene Höhe aufweist. Durch einen Höhenversatz von zwei Matrizen zu einer mittleren Matrize kann dem Kastenträger eine Sichelform gegeben werden, wobei unter Belastung im Einsatz eine gerade horizontale Optik erzielt ist. Die jeweilige durch Anstellung der Rahmen erzielte Form kann anschließend durch schweißtechnische Verbindung zum Zeitpunkt des Schweißens "eingefroren" werden.

In Ausgestaltung der Erfindung sind Matrize und/oder Patrize an ihren den eingelegten Blechen zugewandten Seiten mit Andruckrollen versehen. Hierdurch ist ein Durchziehen der Bleche durch den Spalt zwischen Matrize und Patrize erleichtert.

In weiterer Ausgestaltung der Erfindung ist die Matrize beabstandet zu dem zwischen Matrize und Patrize gebildeten Spalt mit Magneten zur Vorpositionierung eingeführter Bleche versehen. Hierdurch ist eine seitliche Stabilisierung der Bleche erzielt.

In Weiterbildung der Erfindung ist der zwischen Matrize und Patrize gebildete Spalt derart ausgebildet, dass nach Einbringen der Bleche in den Spalt ein Kasten mit trapezförmigem Querschnitt gebildet ist. Hierdurch ist die Belastbarkeit des erzielten Kastenträgers erhöht. Dabei ist die Matrize bevorzugt derart ausgebildet, dass deren Seitenwangen neigbar sind, wodurch unterschiedliche Trapezformen erzielbar sind.

In Weiterbildung der Erfindung nimmt die Matrize eine durch diese verlaufende Führungsschiene auf, deren Lauffläche eine Matrizenseite ausbildet. Hierdurch ist eine durchgehende horizontale Führung der zu einem Kastenträger verschweißten Bleche erzielt. Bevorzugt ist die Führungsschiene entlang ihrer Auflagefläche mit Wälzkörpern versehen. Hierdurch ist die Reibung zwischen bodenseitigem Blech und der Führungsschiene vermindert, wodurch ein Durchziehen der Bleche durch den zwischen Matrize und Patrize gebildeten Spalt zur nachfolgenden Verschweißung erleichtert ist.

In Ausgestaltung der Erfindung ist ein Zugmodul zur Durchführung von Blechen zwischen Matrize und Patrize angeordnet. Hierdurch ist ein kontinuierliches Durchziehen der Bleche durch den zwischen Matrize und Patrize gebildeten Spalt erzielt. Dabei umfasst das Zugmodul vorzugsweise eine Blechaufnahme, die mit wenigstens einem Seil verbunden ist, das auf wenigstens eine angetriebene Seilwinde aufwickelbar ist. Die Blechaufnahme ist dabei vorteilhaft mit Klemmvorrichtungen zur Befestigung an den zu ziehenden Blechen versehen.

In Weiterbildung der Erfindung ist eine Schweißvorrichtung zum abschnittsweisen Verschweißen von durch den Spalt zwischen Matrize und Patrize geführten Blechen angeordnet. Hierdurch ist ein kontinuierlicher Fertigungsprozess erzielbar, bei dem die Bleche kontinuierlich durch den zwischen Matrize und Patrize gebildeten Spalt gezogen und anschließend miteinander verschweißt werden. Sinnvoller Weise umfasst die Schweißeinrichtung hierzu wenigstens vier Schweißeinheiten, die an den jeweiligen Blechstoßkanten positioniert sind.

Die gestellte Aufgabe wird weiterhin durch ein Verfahren zur Herstellung eines Kastenträgers mit den Merkmalen des kennzeichnenden Teils des Patentanspruchs 12 gelöst. Dadurch, dass zunächst vier Bleche in Zugrichtung des mit der Patrize verbundenen Seils durch den zwischen Matrize und Patrize gebildeten Spalt geführt werden, so dass diese einen Kasten ausbilden, werden die Bleche positionsgenau angestellt. Dadurch dass diese nachfolgend an ihrem die Matrize durchdringenden Ende miteinander verschweißt werden, wonach die Bleche abschnittsweise oder kontinuierlich weiter durch die Matrize gezogen und miteinander verschweißt werden, ist die Herstellung eines Kastenträgers in einem kontinuierlichen Prozess ermöglicht. Im Gegensatz zu den im Stand der Technik bekannten Fertigungsverfahren für größere Kastenträger, bei denen vier oder mehr Bleche um angeordnete Schottbleche herum positioniert und nach und nach verschweißt werden, liegt dem erfindungsgemäßen Fertigungsverfahren der Gedanke zugrunde, eine Außenmatrize anzuordnen, die bevorzugt in Form eines Rahmens ausgebildet ist, der genauso groß ist, wie die Außenmessungen des zu fertigenden Kastenträgers, wobei die Außenmatrize ortsfest angeordnet ist. Zudem ist eine innerhalb der Matrize angeordnete Patrize angeordnet, die ebenfalls in Form eines inneren Rahmens ausgebildet sein kann und deren Abmessungen der Innenkontur des Kastenträgers entspricht. Die Patrize ist frei beweglich und wird in Längsrichtung des zu fertigenden Kastenträgers mit einem Seil oder auch einer Kette in Position gehalten. Es werden vier Einzelbleche jeweils zwischen Matrize und Patrize positioniert und so durch den zwischen Matrize und Patrize gebildeten Spalt bewegt und nachfolgend miteinander verschweißt.

In Weiterbildung der Erfindung werden die Bleche endseitig mit einer Zugvorrichtung verbunden, mittels der sie durch die Matrize gezogen werden. Hierdurch ist eine gleichmäßige Bewegung der Bleche durch den Spalt zwischen Matrize und Patrize gewährleistet. Während des Durchziehens erfolgt die schweißtechnische Verbindung der Einzelbleche, so dass am Ende des Prozesses ein geschlossenes Kastenprofil gebildet ist.

In weiterer Ausgestaltung der Erfindung werden die Bleche mittels Magneten gegen innerhalb der Matrize angeordnete Rolle gezogen. Hierdurch ist eine seitliche Stabilisierung der Bleche erzielt.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
- Figur 1: die schematisch Darstellung einer Vorrichtung zur Herstellung eines Kastenträgers mit zur Fertigung bereitgestellten Blechen;
- Figur 2: die Anordnung aus Figur 1 mit zwischen Matrize und Patrize eingeführten Blechen;
- Figur 3: die Anordnung aus Figur 2 mit zwischen Matrize und Patrize durchgeführten Blechenden (Positionierung für kontinuierlichen Schweißprozess);
- Figur 4: die Darstellung der Anordnung gemäß Figur 3 mit vollständig geschweißtem Kastenträger und
- Figur 5: die schematische Darstellung der Patrize der Vorrichtung aus Figur 1.

Die als Ausführungsbeispiel gewählte Vorrichtung zur Herstellung eines Kastenträgers für eine Laufkrananlage ist im Wesentlichen gebildet aus einer Matrize 1 sowie einer Patrize 2 zur definierten Anstellung der zu verschweißenden Bleche 41 sowie Fördermodule 3 zur Förderung und Führung der zu einem Kastenträger 4 angestellten Bleche 41,42.

Die Matrize 1 ist im Ausführungsbeispiel gebildet durch ein Ständerwerk 11 mit zwei beabstandet zueinander angeordneten oberen Horizontalträgern 12 sowie einem mittig sowie vertikal beabstandet zu diesen oberen Horizontalträgern 12 angeordneten unteren Horizontalträger 13. Die Horizontalträger 12, 13 sind im Ausführungsbeispiel als Rechteckhohlprofile ausgebildet. An ihrer dem unteren Horizontalträger 13 zugewandten Innenseite sind an dem oberen Horizontalträgern 12 beabstandet zueinander zwei Andruckrollen 14 angeordnet. Gleichsam ist an dem unteren Horizontalträger 13 an seiner dem oberen Horizontalträgern 14 zugewandten Seite beabstandet zueinander ebenfalls zwei Andruckrollen 14 angeordnet. Der vertikale Abstand der Andruckrollen der oberen Horizontalträger 12 und des unteren Horizontalträgers 13 entspricht der Höhe des zu fertigenden Kastenträgers 4. Anstelle der oberen und unteren Horizontalträger können auch umlaufende Rahmen angeordnet sein.

Beidseitig des unteren Horizontalträgers 13 sind parallel zueinander zwei Fördermodule 3 angeordnet. Die Fördermodule 3 sind aus Vierkantprofilen gebildet und weisen an ihrer den oberen Horizontalträgern 12 zugewandten Oberseiten jeweils beabstandet zueinander zwei Förderrollen 31 auf. Zwischen den jeweils beiden Förderrollen 31 der beiden Fördermodule 3 sind beabstandet zueinander zwei vertikale Seitenarme 32 angeordnet, die an ihrem oberen Ende jeweils mit einem nach innen auskragenden Ansteller 33 versehen sind. Endseitig sind an den Ansteller beidseitig vertikal beabstandet zueinander zwei Andrückrollen 34 angeordnet. Der horizontale Abstand der Andrückrollen 34 der Ansteller 33 entspricht dem Außenmaß der beiden Seitenbleche 42 zu fertigenden Kastenträgers 4.

Die Patrize 2 ist im Ausführungsbeispiel durch drei parallel zueinander angeordnete Rechteckprofile 21 gebildet, welche endseitig jeweils mit einem Kopfteil 22 verbunden sind, so dass ein im Wesentlichen quaderförmiger Körper gebildet ist. An einem Ende ist das Kopfteil 22 mit einer Öse 23 zur Befestigung des Halteseils 5 versehen. Die beiden äußeren Rechteckprofile 21 sind an ihrer nach außen gerichteten Ober- bzw. Unterseite jeweils mit sechs horizontalen Andrückrollen 24 versehen, die paarweise beabstandet zueinander angeordnet sind. Die horizontalen Andrückrollen 24 sind dabei derart angeordnet, dass sie seitlich über die Rechteckprofile hinausragen.

Das mittlere Rechteckprofil ist an seinem nach außen gerichteten Seitenwänden jeweils mit einer rechteckförmigen Aussparung 211 versehen, aus der eine innerhalb des mittleren Rechteckprofils 21 herausragende horizontale Andrückrolle 24 hinausragt. Die horizontalen Andrückrollen 24 der Patrize 2 sind derart angeordnet, dass sie mit ihren über die Rechteckprofile 21 hinausragenden Teilen auf einer parallel zu der Anordnung der Rechteckprofile 21 angeordneten gedachten Ebene aufliegen. Der Abstand dieser beiden parallel zueinander angeordneten Ebenen entspricht dem Abstand der beiden Seitenbleche 42 des zu fertigenden Kastenträgers 4.

Weiterhin sind an den beiden äußeren Rechteckprofilen 21 der Patrize 2 endseitig vertikale Andrückrollen 25 angeordnet, welche über die Rechteckprofile 21 hinausragen. Auch die vertikalen Andrückrollen 25 sind jeweils derart angestellt, dass sie auf einer parallel zur Ober- bzw. Unterseite der äußeren Rechteckprofile 21 angeordneten gedachten Ebene anliegen. Der Abstand dieser beiden horizontalen Ebenen entspricht dabei dem Abstand der positionierten Deckbleche 41 des zu fertigenden Kastenträgers 4.

Beidseitig der Matrize 1 sind jeweils beabstandet zueinander jeweils zwei weitere Fördermodule 3, 3' angeordnet, wobei lediglich die beiden Fördermodule 3, die auf der dem Halteseil 5 zugewandten Seite angeordnet sind mit Ansteller 33 aufweisenden Seitenarmen 32 versehen sind. Bei den auf der gegenüberliegenden Seite angeordneten Fördermodulen 3' sind die Seitenarme 32 nicht erforderlich, da die Bleche 41, 42 hier bereits verschweißt sind.

Zur Herstellung eines Kastenträgers werden zunächst zwei Seitenbleche 42 sowie zwei Deckbleche 41 auf den Fördermodulen 3 angeordnet und in den Bereich der Matrize 1 geschoben, so dass die Andruckrollen 14 der Matrize 1 außen an den Deckblechen 41 anliegen. Nachfolgen wird die Patrize 2 in den von den Deckblechen 41 und Seitenblechen 42 gebildeten Hohlraum geschoben, wobei die horizontalen Andrückrollen 24 innen an den Seitenblechen 42 und die vertikalen Andrückrollen 25 innen an den Deckblechen 41 anliegen. Die Seitenbleche 42 sind nun zwischen den horizontalen Andrückrollen der Patrize 2 und dem Andrückrollen 34 der Ansteller 33 der Fördermodule 3 geführt. Weiterhin sind die Seitenbleche 42 zwischen den vertikalen Andrückrollen 25 der Patrize 2 und den Andrückrollen 14 der Matrize 1 geführt. Das mit der Öse 23 der Patrize 2 verbundene Halteseil ist durch den zwischen den Deckblechen 41 und den Seitenblechen 42 gebildeten Hohlraum 32 geführt und endseitig derart ortsfest fixiert, dass die Patrize mittig zwischen den Andruckrollen 14 der oberen Horizontalträger 12 und des unteren Horizontalträgers 13 der Matrize 1 gehalten ist (vgl. Figur 2).

Nachfolgend werden die Deckbleche 41 und Seitenbleche 42 durch den zwischen Matrize 1 und Patrize 2 gebildeten Spalt geführt, bis die Bleche 41, 42 aus der Matrize 1 herausragen. Anschließend werden die Bleche 41, 42 an ihren die Matrize 1 durchdringenden Ende miteinander verschweißt, wonach die Bleche endseitig mit einer - nicht dargestellten - Zugvorrichtung verbunden werden, mittels der sie durch die Matrize 1 gezogen werden. Die Bleche werden nun kontinuierlich über - nicht dargestellte - Schweißeinrichtungen, die jeweils an einer Stoßkante zwischen zwei Blechen 41, 42 positioniert sind, unter kontinuierlichem Vorschub der Bleche 41, 42 miteinander verschweißt. Ergebnis ist ein Kastenträger, der nachfolgend endseitig mit einem Deckblech geschlossen werden kann. Dieser Kastenträger ist gegenüber dem Stand der Technik wesentlich schneller und aufwandminimiert herstellbar. Zudem ist der Kastenträger aufgrund der nunmehr fehlenden im Stand der Technik vorhandenen Schottbleche deutlich gewichtsreduziert ausgebildet.

## Patentansprüche

1. Vorrichtung zur Herstellung eines Kastenträgers (4) für eine Krananlage, mit einer äußeren, ortsfest angeordneten Matrize (1) und einer innerhalb der Matrize beweglich angeordneten Patrize (2), zwischen denen ein umlaufender Spalt zur Einbringung von Blechen (41, 42) gebildet ist, die in zwischen Matrize (1) und Patrize (2) angeordneter Position einen Kasten ausbilden, wobei die Patrize (2) mit einem Seil verbunden ist, über das die Patrize (2) horizontal in Position innerhalb der Matrize (1) gehalten ist.

2. Vorrichtung nach Anspruch 1, **dadurch gekennzeichnet, dass** die Matrize (1) durch wenigstens einen in Höhe und/oder Breite verstellbaren Rahmen gebildet ist.

3. Vorrichtung nach Anspruch 1 oder 2, **dadurch gekennzeichnet, dass** wenigstens drei parallel zueinander beabstandete Rahmen angeordnet sind, wobei wenigstens ein mittlerer Rahmen eine gegenüber den übrigen Rahmen verschiedene Höhe aufweist.

4. Vorrichtung nach einem der vorgenannten Ansprüche, **dadurch gekennzeichnet, dass** Matrize (1) und/oder Patrize (2) an ihren den eingelegten Blechen zugewandten Seiten mit Andrückrollen (14, 24, 25, 34) versehen sind.

5. Vorrichtung nach Anspruch 4, **dadurch gekennzeichnet, dass** die Matrize (1) beabstandet zu dem zwischen Matrize (1) und Patrize (2) gebildeten Spalt mit Magneten zur Vorpositionierung eingeführter Bleche versehen ist.

6. Vorrichtung nach einem der vorgenannten Ansprüche, **dadurch gekennzeichnet, dass** der zwischen Matrize (1) und Patrize (2) gebildete Spalt derart ausgebildet ist, dass nach Einbringen der Bleche (41, 42) in den Spalt ein Kasten mit trapezförmigen Querschnitt gebildet ist.

7. Vorrichtung nach einem der vorgenannten Ansprüche, **dadurch gekennzeichnet, dass** die Matrize (1) eine durch diese verlaufende Führungsschiene aufnimmt, deren Lauffläche eine Matrizenseite ausbildet.

8. Vorrichtung nach Anspruch 7, **dadurch gekennzeichnet, dass** die Führungsschiene entlang ihrer Auflagefläche mit Wälzkörpern versehen ist.

9. Vorrichtung nach einem der vorgenannten Ansprüche, **dadurch gekennzeichnet, dass** ein Zugmodul zur Durchführung von Blechen (41, 42) zwischen Matrize (1) und Patrize (2) angeordnet ist.

10. Vorrichtung nach Anspruch 9, **dadurch gekennzeichnet, dass** das Zugmodul eine Blechaufnahme umfasst, die mit wenigstens einem Seil verbunden ist, das auf wenigstens eine angetriebene Seilwinde aufwickelbar ist.

11. Vorrichtung nach einem der vorgenannten Ansprüche, **dadurch gekennzeichnet, dass** eine Schweißvorrichtung zum abschnittsweisen Verschweißen von durch den Spalt zwischen Matrize (1) und Patrize (2) geführten Blechen (41, 42) angeordnet ist.

12. Verfahren zur Herstellung eines Kastenträgers (4) für eine Krananlage mit einer Vorrichtung nach einem der vorgenannten Ansprüche, **dadurch gekennzeichnet, dass** zunächst vier Bleche (41, 42) in Zugrichtung des mit der Patrize (2) verbundenen Seils (5) durch den zwischen Matrize (1) und Patrize (2) gebildeten Spalt geführt werden, sodass diese einen Kasten ausbilden, nachfolgend die Bleche (41, 42) an ihrem die Matrize (1) durchdringenden Ende miteinander verschweißt werden, wonach die Bleche (41, 52) abschnittsweise oder kontinuierlich weiter durch die Matrize (1) gezogen und miteinander verschweißt werden.

13. Verfahren nach Anspruch 12, **dadurch gekennzeichnet, dass** die Bleche endseitig mit einer Zugvorrichtung verbunden werden, mittels der sie durch die Matrize (1) gezogen werden.

14. Verfahren nach Anspruch 12 oder 13, **dadurch gekennzeichnet, dass** die Bleche mittels Magneten gegen innerhalb der Matrize (1) angeordnete Andrückrollen gezogen werden.

## Claims

1. Device for producing a box girder (4) for a crane system having an outer, stationary female part (1) and a male part (2) movably arranged inside the female part, between which a circumferential gap for inserting plates (41, 42) is formed, which form a box in a position between female part (1) and male part (2), wherein the male part (2) is connected with a rope, via which the male part (2) is horizontally held in position inside the female part (1).

2. Device according to claim 1, **characterised in that** the female part (1) is formed by at least one frame adjustable in height and/or width.

3. Device according to claim 1 or 2, **characterised in that** at least three frames are arranged parallel at a distance to each other, wherein at least one middle frame has a different height vis-à-vis the other frames.

4. Device according to one of the previous claims, **characterised in that** the female part (1) and/or male part (2) are provided with press rolls (14, 24, 25, 34) at their sides facing the inserted plates.

5. Device according to claim 4, **characterised in that** the female part (1), at a distance to the gap between the female part (1) and the male part (2), is provided with magnets for pre-positioning inserted plates.

6. Device according to one of the previous claims, **characterised in that** the gap between the female part (1) and the male part (2) is formed in a way that after inserting the plates (41, 42) into the gap, a box having a trapezoidal cross-section is formed.

7. Device according to one of the previous claims, **characterised in that** the female part (1) receives a guide rail passing through it whose running surface forms one side of the female part.

8. Device according to claim 7, **characterised in that** the guide rail is provided with rolling elements along its contact surface.

9. Device according to one of the previous claims, **characterised in that** a tensile modulus for the passing through of plates (41, 42) is arranged between the female part (1) and the male part (2).

10. Device according to claim 9, **characterised in that** the tensile modulus comprises a receptacle for plates, which is connected to at least one rope, which can be wound onto at least one powered winch.

11. Device according to one of the previous claims, **characterised in that** a welding fixture for step-by-step welding of the plates (41, 42) guided through the gap between the female part (1) and the male part (2) is arranged.

12. Method for producing a box girder (4) for a crane system having a device according to one of the previous claims, **characterised in that** first of all four plates (41, 42) are guided in tensile direction of the rope (5) connected to the male part (2) through the gap between the female part (1) and the male part (2), so that they form a box, the plates (41, 42) are subsequently welded to one another at their end protruding the female part (1), whereby the plates (41, 42) are pulled further through the female part (1) in sections or continuously and are welded to one another.

13. Method according to claim 12, **characterised in that** the plates are connected at their end with a towing device, by means of which they are pulled through the female part (1).

14. Method according to claim 12 or 13, **characterised in that** the plates are pulled by means of magnets against press rolls arranged inside the female part (1).

## Revendications

1. Dispositif de fabrication d'une poutre en caisson (4) pour un système de grue, avec une partie femelle (1) externe disposée en lieu fixe et une partie mâle (2) disposée mobile, entre lesquelles se trouve un interstice périmétrique servant à introduire des plaques métalliques (41, 42) qui en position entre la partie femelle (1) et la partie mâle (2) forment un caisson, sachant que la partie mâle (2) est reliée à un câble via lequel la partie mâle (2) est maintenue en position horizontale dans la partie femelle (1).

2. Dispositif selon la revendication 1, **caractérisé en ce que** la partie femelle (1) est formée par au moins un cadre réglable en hauteur et/ou en largeur.

3. Dispositif selon la revendication 1 ou 2, **caractérisé en ce qu'**au moins trois cadres sont disposés parallèlement espacés les uns des autres, sachant qu'au moins un cadre médian présente une hauteur différente de celle des autres cadres.

4. Dispositif selon l'une des revendications précédentes, **caractérisé en ce que** la partie femelle (1) et/ou la partie mâle (2) sont dotées, sur leurs côtés regardant les plaques métalliques insérées, de galets d'applique (14, 24, 25, 34).

5. Dispositif selon la revendication 4, **caractérisé en ce que** la partie femelle (1) est dotée, à distance de l'interstice formé entre la partie femelle (1) et la partie mâle (2), d'aimants destinés à pré-positionner des plaques introduites.

6. Dispositif selon l'une des revendications précédentes, **caractérisé en ce que** l'interstice formé entre la partie femelle (1) et la partie mâle (2) est configuré de sorte qu'après l'introduction des plaques métalliques (41, 42) dans l'interstice un caisson de section trapézoïdale est formé.

7. Dispositif selon l'une des revendications précédentes, **caractérisé en ce que** la partie femelle (1) reçoit un rail de guidage la traversant et dont la surface de roulement forme un côté de la partie femelle.

8. Dispositif selon la revendication 7, **caractérisé en ce que** le rail de guidage est doté de rouleaux le long de sa surface d'applique.

9. Dispositif selon l'une des revendications précédentes, **caractérisé en ce qu'**un module de traction destiné à faire passer des plaques métalliques (41, 42) est disposé entre la partie femelle (1) et la partie mâle (2).

10. Dispositif selon la revendication 9, **caractérisé en ce que** le module de traction comprend un réceptacle de plaque relié au moins à un câble qu'il est possible d'enrouler sur au moins un treuil entraîné.

11. Dispositif selon l'une des revendications précédentes, **caractérisé en ce qu'**un dispositif de soudage est agencé pour souder par sections les plaques métalliques (41, 42) guidées dans l'interstice entre la partie femelle (1) et la partie mâle (2).

12. Dispositif pour fabriquer une poutre en caisson (4) pour un système de grue, avec un dispositif selon l'une des revendications précédentes, **caractérisé en ce que** dans un premier temps quatre plaques métalliques (41, 42) sont guidées, dans le sens de traction du câble (5) relié à la partie mâle (2), à travers l'interstice formé entre la partie femelle (1) et la partie mâle (2) de sorte à former un caisson, et qu'ensuite les plaques métalliques (41, 42) sont soudées les unes avec les autres par leur extrémité traversant la partie femelle (1), ce après quoi les plaques métalliques (41, 52) continuent d'être tirées par intermittence ou continuellement à travers la partie femelle (1) et sont soudées entre elles.

13. Procédé selon la revendication 12, **caractérisé en ce que** les plaques métalliques sont reliées à leur extrémité avec un dispositif de traction au moyen duquel elles sont tirées à travers la partie femelle (1).

14. Procédé selon la revendication 12 ou 13, **caractérisé en ce que** les plaques métalliques sont tirées, au moyen d'aimants, contre des galets d'applique disposés à l'intérieur de la partie femelle (1).
